# EUROPÄISCHE PATENTSCHRIFT

(11) **EP 0 108 944 B1**
(45) Veröffentlichungstag und Bekanntmachung des Hinweises auf die Patenterteilung: **26.03.1986**
(21) Anmeldenummer: 83110319.7
(22) Anmeldetag: 15.10.1983
(51) Int. Cl.: F04B 21/04, F04B 15/04

(54) **Verdrängerteil einer Kolbenpumpe**
Positive displacement member of a piston pump
Pièce de refoulement pour une pompe à piston

(30) Priorität: 19.10.1982 DE 3238667
(43) Veröffentlichungstag der Anmeldung: 23.05.1984
(73) Patentinhaber: Feldmühle Aktiengesellschaft, D-40547 Düsseldorf (DE)
(72) Erfinder: Libhafsky, Wilhelm, D-7312 Kirchheim/Teck (DE)
(74) Vertreter: Uhlmann, Hans, Dr. rer.nat., Dipl.-Chem.

## Beschreibung

Die Erfindung betrifft ein Verdrängerteil einer Kolbenpumpe für abrasive und/oder korrosive Flüssigkeiten, bestehend aus einer Kolbenstange und einem an dieser mittels einer lösbaren Verbindung befestigten Kolben aus einem oxidkeramischen Material, wobei der Kolben ein in Richtung des Kolbenbodens verlaufendes Sackloch aufweist.

Pumpenkolben von Hochdruckpumpen für Waschaggregate, wie sie beispielsweise in der Landwirtschaft zum Abspritzen von Ställen oder zum Reinigen von Maschinen, wie auch im Automobilsektor zum Autoreinigen eingesetzt werden, unterliegen hohen Beanspruchungen. Die Pumpen sind dabei im allgemeinen als Kolbenpumpen ausgeführt, bei denen 2-6 Zylinder auf einer Kurbelwelle arbeiten. Sie erreichen Drücke, die zwischen 80 und 180 bar. liegen. Als Reinigungsflüssigkeit werden meist scharfe Alkalien eingesetzt. Die Temperaturen der Reinigungsflüssigkeiten betragen 80 und mehr Grad C. Die bisher als Kolben eingesetzten beschichteten oder hartverchromten Stahlhülsen wurden über eine Spannschraube mit der Kolbenstange verbunden. Alternativ zu diesen Stahlhülsen hat man entsprechende Hülsen aus gesinterter Oxidkeramik eingesetzt, die analog verbunden waren. Als Metall für die Kolbenstange wurde ein nichtrostendes Material, also im allgemeinen ein hochlegierter Stahl verwandt.

Mit dem Einsatz einer Keramikhülse als Kolben konnte bereits weitgehend die Anforderung an die Verschleißfestigkeit und chemische Beständigkeit des Kolbens sowie Lebensdauer der Manschette berücksichtigt werden. Schwierigkeiten ergaben sich jedoch durch die Befestigung dieser Keramikhülse auf der Kolbenstange. In vielen Fällen korrodierte die Schraube oder vertrug sich nicht mit dem Fördermedium, in das sie eintaucht. In allen Fällen war es erforderlich, eine Abdichtung gegenüber der Keramikhülse zu fertigen, die ausgesprochen aufwendig war. Nur durch einen O-Ring mit dahinter angeordnetem Führungsring und einer Kupferscheibe konnte gewährleistet werden, daß die Abdichtung über einen längeren Zeitraum Bestand hatte. Außerdem mußten beide Stirnseiten der Keramikhülse plangeschliffen werden, um ein Zerstören des Kolbens durch beim Verspannen auftretende Biegekräfte zu vermeiden.

Die Anordnung des O-Rings für die Dichtung erforderte zusätzlich das Einschleifen einer Fase im Eingriffsbereich des O-Ringes in das Keramikrohr, um die Gefahr des Zerquetschens des 0-Ringes bei der Montage zu verhindern. Das Zerquetschen ergab eine mangelhafte Dichtung, die zur Korrosion innerhalb des Kolbens führte oder im Saughub den Kolben durch höheren Innendruck zerstörte. Auch durch das Anbringen der Fase wurde die Gefahr, daß ein O-Ring bei schneller Montage zerquetscht wurde, nicht völlig verhindert. Da die Kolben nach einer gewissen Arbeitszeit gelöst werden müssen, um die verschlissenen Dichtmanschetten, die auf diesem Kolben gleiten, auszuwechseln, ist es absolut erforderlich, daß die Verbindung zwischen Kolben und Kolbenstange nicht korrodieren kann, d. h. vom Fördermedium völlig getrennt sein muß.

Der Begriff oxidkeramische Materialien oder Oxidkeramik im Sinne der vorliegenden Erfindung ist die Kurzbezeichnung für Keramik der reinen Oxide, Oxidverbindungen und Oxidgemische, soweit sie nahezu Si0₂-frei sind, wobei dieser Begriff als Abgrenzung gegen die herkömmliche Silikatkeramik dient. Insbesondere sind unter diesem Begriff Sinterprodukte aus den Oxiden von Aluminium, Beryllium, Magnesium, Zirkonium und Thorium sowie dem Spinell, also MgO, A1₂0₃, zu verstehen. Der Begriff umfaßt ferner die Titanate und das Uranoxid sowie die Oxide der seltenen Erden und auch einige Schwermetaltoxide, wobei alle diese Materialien in hoher Reinheit verwendet werden. Der Begriff hohe Reinheit schließt jedoch nicht aus, daß bestimmte Prozentsätze mehrerer Oxide miteinander vermischt und dann gesintert werden.

Oxidkeramische Materialien, wie beispielsweise Aluminiumoxid, werden entsprechend dem Aluminiumoxidgehalt der Massen bei Temperaturen oberhalb 1 500 °C gesintert. Bei dieser Sinterung schrumpfen zunächst die als Grünkörper gefertigten Teile erheblich, d. h. im Bereich von 18 bis 23%. Diese Schrumpfung ist in Abhängigkeit von der Gestalt der zu sinternden Materialien nicht überall völlig gleichmäßig, insbesondere dann nicht, wenn unterschiedliche Wandstärken vorhanden sind. Aus diesem Grunde ist es äußerst schwierig, ein exakt passendes Gewinde für eine Maschinenschraube in einen Oxidsinterkörper direkt einzusintern. Man muß demnach so vorgehen, daß das erforderliche Gewinde nachträglich durch Einschleifen mit diamantbestückten Schleifkörpern eingebracht bzw. nachbearbeitet wird. Ein derart aufwendiges Verfahren ist jedoch für einen solchen einfachen Körper, wie ihn ein Pumpenkolben darstellt, aus Preisgründen nicht realisierbar. Der Stand der Technik sah daher vor, aus Keramik Rohre zu sintern, die an beiden Stirnseiten geschliffen wurden und mittels eines Bolzens auf die Kolbenstange aufgeschraubt werden konnten. Der Nachteil dieser Konstruktion besteht in der komplizierten Abdichtung, ohne die ein Lösen des Kolbens nicht möglich ist. Ferner war es erforderlich, beide Stirnflächen planzuschleifen.

Aus der DE-A-2 939 284 ist ein Kolben aus gesinterter Oxidkeramik bekannt, dessen metallisches Anschlußelement mittels eines Grobgewindes in ein im Kolben vorhandenes Gewindesackloch unter zusätzlichem Einbringen von Kleber eingeschraubt wird, wobei nach der Aushärtung des Klebers das metallische Anschlußelement fertig bearbeitet werden muß.

Diese Verbindung, die sich zwar als sehr sicher erwiesen hat, ist recht arbeitsaufwendig, da die Bearbeitung des metallischen Anschlußteiles in zwei Stufen vorgenommen werden muß. Außerdem sind, da ein exaktes Einkitten aufgrund des Sinterverzuges der Oxidkeramik nicht möglich ist, für die Bearbeitung des aus dem Sackloch des Kolbens herausragenden Metallbereiches größere Bearbeitungszugaben zu machen.

Der Erfindung liegt daher die Aufgabe zugrunde, eine Verbindung zwischen Kolben und Kolbenstange zu finden, die auch beim Einsatz in korrosiven und abrasiven Medien nach langer Laufzeit lösbar ist und die Schleifarbeit bei der Kolbenherstellung zu reduzieren.

Die Aufgabe wird durch die Kombination folgender Merkmale gelöst :
Das Sackloch wird von einer den Mantel des Kolbens durchdringenden Ausnehmung geschnitten, in diese Ausnehmung ist ein Gewindestück eingebracht, der Kolbenfuß wird von einem Adapter erfaßt, der mittels einer Schraubverbindung, die durch das Sackloch in das Gewindestück eingreift, an ihm befestigt und mit der Kolbenstange gekuppelt ist.

Durch die Erfindung ergeben sich eine Vielzahl von Vorteilen. Zunächst wird die Zahl der nach dem Sintervorgang. des Kolbens zu bearbeitenden Flächen auf zwei reduziert, d. h. nur noch die Mantelfläche und die Stirnfläche des Kolbenfußes müssen bearbeitet werden. Das Sackloch sowie auch die Ausnehmung werden im Grünzustand in den Kolben eingebracht und bedürfen wie auch der Kolbenboden keiner Nachbearbeitung nach dem Sintervorgang. Die Toleranzen von Sackloch und Ausnehmung sind also relativ groß, weil die erforderliche Passung, also das Ausrichten des Kolbens erst am Adapter erfolgt. Eine bevorzugte Ausgestaltung der Erfindung sieht vor, daß der Adapter den Kolbenfuß zentrierend umfaßt. Es handelt sich also um eine Außenzentrierung des Kolbens, bei dem für die Gewindeelemente genügend Spiel bleibt, ohne daß dadurch die Genauigkeit der Zentrierung verloren geht.

Zweckmäßig ist dabei der Adapter mit einem Gewindezapfen versehen, der durch das Sackloch in das Gewindestück eingeschraubt ist. Das Gewindestück selbst besteht zweckmäßig aus einem einfachen Stück Rundstahl, das senkrecht zu seiner Längsausdehnung durchbohrt und mit Gewinde versehen ist. Statt eines Rundstahles kann auch jeder beliebige Profilstahl eingesetzt werden, der analog eine Gewindebohrung aufweist. Von Bedeutung ist lediglich, daß der Gewindezapfen des Adapters im Sackloch genügend Spiel hat und daß das Gewindestück in der Ausnehmung genügend Spiel hat, um eine Befestigung zu ermöglichen.

Selbstverständlich ist es auch möglich, statt eines Gewindezapfens, der fest mit dem Adapter verbunden ist, den Adapter mit einer Bohrung auszuführen und durch diese eine Maschinenschraube in das Gewindestück einzudrehen. In jedem Fall ist der Adapter jedoch mit der Kolbenstange zu verbinden, was zweckmäßig durch Auf-oder Einstecken der Kolbenstange auf bzw. in den Adapter erfolgt ; jedoch ist es auch möglich, diese Verbindung als Schraubverbindung vorzusehen.

Die Erfindung wird nachstehend anhand der Zeichnungen beschrieben.
Die Figur 1 zeigt einen Kolben, der über einen Adapter mit Gewindezapfen mit der Kolbenstange verbunden ist,
die Figur 2 einen mittels einer Maschinenschraube am Adapter befestigten Kolben.

Der Kolben 2 aus gesinterter Oxidkeramik weist im Bereich des Kolbenbodens 3 eine Fase 17 auf, an die sich der Mantel 6 des Kolbens 2 anschließt. Vom Kolbenfuß 4 erstreckt sich ein Sackloch 5 in Richtung des Kolbenbodens 3, das im Grünzustand des Kolbens 2 eingebracht wurde, ohne daß sich nach dem Sinterverfahren eine Bearbeitungsstufe anschloß. Dieses Sackloch 5 wird senkrecht von der Ausnehmung 7 geschnitten, die ebenfalls durch einen Bohrvorgang im Grünzustand des Kolbens 2 eingebracht wurde.

In dieser Ausnehmung 7 liegt das Gewindestück 8, ein beidseitig angefastes Stück Rundstahl, das mittig mit einer Gewindebohrung 18 versehen wurde.

Der Gewindezapfen 10, der Teil des Adapters 9 ist, ist in die Gewindebohrung 18 des Gewindestückes 8 eingedreht und verbindet dadurch den Kolben 2 mit dem Adapter 9. Der Adapter 9 seinerseits ist auf der dem Gewindezapfen 10 gegenüberliegenden Seite mit einem Gewindeansatz 11 versehen, auf den die Kolbenstange 1 aufgeschraubt wird. Eine alternative Lösung ist in der Fig. 2 dargestellt, wo statt des Gewindezapfens 10 eine Maschinenschraube 12 eingesetzt wird, die die Bohrung 13 im Adapter 9 durchdringt und in das Gewindestück 8 eingreift. An die Bohrung 13 schließt sich eine Aussenkung 14 an, die den Kopf der Maschinenschraube 12 aufnimmt. Der Adapter 9 ist mit einem Ansatz 16 versehen, auf den die als Rohr ausgeführte Kolbenstange 1 aufgeschoben und mittels eines Kerbstiftes 15 befestigt ist.

## Patentansprüche

1. Verdrängerteil einer Kolbenpumpe für abrasive und/oder korrosive Flüssigkeiten, bestehend aus einer Kolbenstange und einem an dieser mittels einer lösbaren Verbindung befestigten Kolben aus oxidkeramischem Material, wobei der Kolben ein in Richtung des Kolbenbodens verlaufendes Sackloch aufweist, gekennzeichnet durch die Kombination folgender Merkmale :
das Sackloch (5) wird von einer den Mantel (6) des Kolbens (2) durchdringenden Ausnehmung (7) geschnitten, in diese Ausnehmung (7) ist ein Gewindestück (8) eingebracht, der Kolbenfuß (4) wird von einem Adapter (9) erfaßt, der mittels einer Schraubverbindung, die durch das Sackloch (5) in das Gewindestück (8) eingreift, an ihm befestigt ist und mit der Kolbenstange (1) gekuppelt ist.

2. Verdrängerteil nach Anspruch 1, dadurch gekennzeichnet, daß der Adapter (9) den Kolbenfuß (4) zentrierend umfaßt.

3. Verdrängerteil nach einem der Ansprüche 1 und 2, dadurch gekennzeichnet, daß der Adapter (9) mit einem Gewindezapfen (10) versehen ist, der durch das Sackloch (5) in das Gewindestück (8) geschraubt ist.

## Claims

1. Displacement component of a piston pump for abrasive and/or corrosive liquids, comprising a piston rod and a piston made of oxide-ceramic material that is secured to the rod by means of a detachable connection, the piston having a blind hole extending in the direction of the piston crown, characterised by the following combina- tion of features:
the blind hole (5) is cut by a recess (7) that passes through the skirt (6) of the piston (2), a threaded component (8) is introduced into this recess (7), the base (4) of the piston is held by an adaptor (9) secured thereto by means of a screw connection which engages the threaded component through the blind hole (5) and coupled to the piston rod (1).

2. Displacement component according to claim 1, characterised in that the adaptor (9) surrounds the piston base (4) in such a manner that it is held central.

3. Displacement component according to claim 1 or 2, characterised in that the adaptor (9) is provided with a threaded peg (10) which is screwed through the blind hole (5) into the threaded component (8).

## Revendications

1. Organe de déplacement d'une pompe à piston pour liquides abrasifs et/ou corrosifs, constitué par une tige de piston et par un piston en matériau oxycéramique fixé à la tige au moyen d'un raccord démontable, le piston présentant un trou borgne s'étendant en direction de la tête de piston, caractérisé par la combinaison des caractéristiques suivantes :
Le trou borgne (5) est coupé par un évidement (7) traversant le corps (6) du piston (2), dans cet évidement (7) est insérée une pièce taraudée (8), la base (4) du piston est emboîtée dans un adaptateur (9) qui y est fixé au moyen d'un raccord à vis s'étendant à travers le trou borgne (5) dans la pièce taraudée (8) et qui est accouplé à la tige (1) de piston.

2. Organe de déplacement selon la revendication 1, caractérisé par le fait que l'adaptateur (9) entoure la base (4) du piston avec effet de centrage.

3. Organe de déplacement selon l'une des revendications 1 et 2, caractérisé par le fait que l'adaptateur (9) est pourvu d'un embout fileté (10) qui est vissé à travers le trou borgne (5) dans la pièce taraudée (8).
